# EUROPÄISCHE PATENTSCHRIFT

(11) **EP 1 364 130 B1**
(45) Veröffentlichungstag und Bekanntmachung des Hinweises auf die Patenterteilung: **19.04.2006**
(21) Anmeldenummer: 02719969.4
(22) Anmeldetag: 28.02.2002
(51) Int. Cl.: F15B 15/10

(54) **UNTERDRUCKDOSE**
VACUUM UNIT
CHAMBRE A DEPRESSION

(30) Priorität: 02.03.2001 DE 10110237
(43) Veröffentlichungstag der Anmeldung: 26.11.2003
(73) Patentinhaber: Mann + Hummel GmbH, 71638 Ludwigsburg (DE)
(72) Erfinder: JESSBERGER, Thomas, 71679 Asperg (DE); DOBUSCH, Heinz, 74392 Freudental (DE)
(74) Vertreter: Voth, Gerhard
(86) Internationale Anmeldenummer: PCT/EP2002/002176
(87) Internationale Veröffentlichungsnummer: WO 2002/070903

(56) Entgegenhaltungen:
- EP-A- 0 042 263
- EP-A- 0 388 578
- DE-A- 2 441 129
- DE-A- 3 037 490
- PATENT ABSTRACTS OF JAPAN vol. 1999, no. 01, 29. Januar 1999 (1999-01-29) -& JP 10 274208 A (NOK CORP), 13. Oktober 1998 (1998-10-13)
- PATENT ABSTRACTS OF JAPAN vol. 1995, no. 07, 31. August 1995 (1995-08-31) -& JP 07 110010 A (NIPPON TEKUNIKA KK), 25. April 1995 (1995-04-25)
- PATENT ABSTRACTS OF JAPAN vol. 1997, no. 03, 31. März 1997 (1997-03-31) -& JP 08 296448 A (AISAN IND CO LTD), 12. November 1996 (1996-11-12)

## Beschreibung

### Stand der Technik

Die Erfindung betrifft eine Unterdruckdose nach dem Oberbegriff des unabhängigen Anspruchs 1.

Aus der DE 196 23 961 A1 ist eine Unterdruckdose in Form eines pneumatischen Schaltelements bekannt. Diese ist mit einer Unterdruckquelle verbunden und weist einen Druckraum auf in dem ein gegen die Kraft eines Federelements durch einen Unterdruck verlagerbares Stellglied angeordnet ist. Dieses Stellglied ist mit einer aus dem Druckraum herausgeführten Betätigungseinrichtung verbunden. Das Federelement ist außerhalb des Druckraumes angeordnet und greift an der Betätigungseinrichtung an oder kann an einem außerhalb angeordneten Gelenk befestigt sein. Eine Führung der Schubstange über die Feder kann mit diesem Aufbau nicht realisiert werden. Außerdem besteht die Gefahr, dass die Schubstange verkantet und damit die Membran der Unterdruckdose am Gehäuse reibt oder zum Anliegen kommt, wobei die Membran beschädigt werden kann. Hierbei kann die Membran durchgerieben werden, was zum Versagen der Unterdruckdose führen kann. Dies führt zu Ungenauigkeiten bei der Übertragung des Unterdrucks auf ein zu betätigendes Element.

Der Erfindung liegt die Aufgabe zugrunde diese genannten Nachteile zu vermeiden und eine Unterdruckdose bzw. ein pneumatisches Schaltelement zu schaffen mit einer präzisen Führung und damit einer exakten Übertragung des Unterdrucks in eine lineare oder drehende Bewegung. Diese Aufgabe wird durch die Merkmale des unabhängigen Anspruchs 1 gelöst.

### Vorteile der Erfindung

Der wesentliche Vorteil der Erfindung liegt darin, dass die Schubstange an der Membran zentriert ist und an dem Gehäuse der Unterdruckdose über eine Längsführung gelagert ist. Damit wird ein Verkanten unmöglich. Die Längsführung kann derart gestaltet sein, dass geringe Reibkräfte einwirken und damit die Übertragung der Bewegung nicht verfälschen.

Die Erfindung sieht vor, die Längsführung mit einem Lagerstift im Deckel der Unterdruckdose zu versehen. Dieser Lagerstift greift durch die Druckfeder hindurch in eine Bohrung der Schubstange ein bzw. die Schubstange wird durch diesen Lagerstift geführt. Der Vorteil dieser Art Längsführung liegt darin, dass das Zusammenwirken der beiden Elemente, welche im Reinluftteil angeordnet sind, nicht durch Umwelteinflüsse beeinträchtigt wird.

Ein weiterer Vorteil der Erfindung besteht darin, dass die Druckfeder labiler ausgelegt werden kann, da durch die Führung ein Ausknicken verhindert ist. Weiterhin ist diese Art der Längsführung auch in kleine Bauräume zu integrieren, da kein zusätzlicher Bauraum und keine zusätzliche Bauteile erforderlich sind. Die Lagerung des Lagerstiftes in der Schubstange kann auch mit größerem Spiel, insbesondere von mehreren Millimetern erfolgen. Dadurch ist der Einsatz von Gelenken , welche zur Kompensation von Drehbewegungen einer Kurbel dienen, nicht erforderlich.

Die Schubstange kann in einer weiteren Ausgestaltung der Erfindung mit einem Dehnstoffelement versehen werden, damit wird eine Unterdruckdose geschaffen die zusätzlich zu der Verstellung aufgrund des Unterdrucks eine Verstellung aufgrund von Temperatureinflüssen vornimmt. Solche Systeme finden Anwendung im Automobilbau, insbesondere bei der Kalt-Warmluftregelung von Brennkraftmaschinen.

Eine weitere Ausgestaltung der Erfindung liegt in der Ergänzung der Schubstange durch ein Gelenk. Selbstverständlich besteht auch die Möglichkeit ein zwei- oder mehrteiliges Gelenk vorzusehen, so dass auch komplizierte Bewegungsabläufe mit der Unterdruckdose realisierbar sind. Das gesamte System wird von einem Gehäuse umschlossen, welches bevorzugt aus Kunststoff besteht. Dieses Gehäuse ist zweiteilig aufgebaut. Die beiden Teile können über Schnappverbindungen oder über eine Schweißverbindung miteinander gekoppelt, in der Trennebene der beiden Teile eingebettet sein.

Diese und weitere Merkmale von bevorzugten Weiterbildungen der Erfindung gehen aus den Ansprüchen hervor.

### Zeichnung

Die Erfindung wird nachfolgend anhand vom Ausführungsbeispiel gemäß Figur 4 erläutert. Es zeigt
- Figur 1: eine Unterdruckdose nach dem Stand der Technik,
- Figur 2: eine Unterdruckdose, die nicht Bestandteil der Erfindung ist, mit einer Längsführung und einem Gelenk,
- Figur 3: eine Unterdruckdose, die nicht Bestandteil der Erfindung ist, mit einem Dehnstoffelement .
- Figur 4: eine erfindungungemäße Unterdruckdose mit einem Lagerstift.

### Beschreibung der Ausführungsbeispiele

Figur 1 zeigt eine Unterdruckdose 10 bestehend aus einem Deckel 11, einem Gehäuse 12 einer darin angeordneten Membran 13, einer Druckfeder 14 und einer Schubstange 15. Die Druckfeder 14 richtet eine Kraft auf die Schubstange 15. Sofern ein Unterdruck im Unterdruckraum 16 anliegt, wird die Schubstange nach innen gezogen. Bei einem Reduzieren des Unterdrucks gleitet die Schubstange nach außen und kann damit ein hier nicht dargestelltes Element in Form einer Klappe, Welle oder Ähnlichem verstellen. Die Schubstange ist von der Membran umschlossen. Die Verbindung zwischen Membran und Schubstange ist so gewählt, dass diese gleichzeitig eine Abdichtung des Unterdruckraums 16 bildet. Es ist ersichtlich, dass bei einer seitlich wirkenden Kraft auf die Schubstange diese dazu neigt auszuweichen, dass heißt durch die Instabilität der Feder treten Schwierigkeiten hinsichtlich der Führung auf. Dieses kann dazu führen, dass die Schubstange am Gehäuse reibt oder eine Verkantung eintritt was zu Ungenauigkeiten und auch zu Fehlstellungen führt.

Figur 2 zeigt eine Unterdruckdose 10 mit einer Längsführung. Gleiche Teile sind mit gleichen Bezugszeichen versehen. Die Schubstange 15 ist mit einem Schubstangenkopf 17 versehen. An diesem liegt die Membran 13 dichtend an. Am Durchgang der Schubstange 15 durch das Gehäuse 12 ist eine Längsführung in Form eines Gleitlagers 18 vorgesehen. Dieses Gleitlager weist eine Dichtung 19 auf, welche dafür sorgt, dass der Unterdruckraum 16 zuverlässig abgedichtet ist. Der Unterdruckraum ist über eine Leitung 20 mit einem hier nicht dargestellten Unterdruckgeber verbunden. Das Gleitlager besitzt eine Gleitlagerhülse 21 die hinsichtlich des Materials auf das Material der Schubstange abgestimmt ist und einen geringen Reibkoeffizienten aufweist. Das Gleitlager ist ferner mit einem Lagerdeckel 22 versehen, welcher gleichzeitig als Anschlag für den Schubstangenkopf 17 bei einem maximalen Unterdruck dient. An der Schubstange ist ein Gelenkt 23 vorgesehen, mit diesem System kann eine Kurbel angetrieben werden. Es besteht auch die Möglichkeit eine Schwenkbewegung auszuführen, so dass ein zusätzliches Gelenk in der Schubstange nicht notwendig ist.

Figur 3 zeigt eine Unterdruckdose mit einem zusätzlichen Dehnstoffelement 24. Solche Dehnstoffelemente sind auch unter dem Namen Wachstermostat bekannt und führen bei Temperaturänderungen eine axial gerichtete Bewegung aus. Das Dehnstoffelement selbst ist axial beweglich, in dem Gehäuse 12 der Unterdruckdose gelagert und zwar derart, dass ein Kunststoffträger 25, welcher mit der Membran 13 verbunden ist, dieses Element aufgrund des anliegenden Unterdrucks bewegt. Sofern zusätzlich eine Temperaturänderung auftritt, wird das Dehnstoffelement 24 eine Axialbewegung entgegen der Kraft der Druckfeder 26 ausüben, da sich der Stößel 27 des Dehnstoffelements an dem Kunststoffträger 25 abstützt.

Figur 4 zeigt eine Variante bei welcher der Deckel 28 mit einem nach innen gerichteten Lagerstift 29 versehen ist. Dieser Lagerstift 29 greift in eine Bohrung 30 der Schubstange 31 ein und bewirkt damit eine Führung dieser Schubstange, dies bedeutet, dass eine Führung über das Gehäuse 32 im Bereich des Durchtritts der Schubstange durch dasselbe nicht erforderlich ist. Selbstverständlich kann auch die Führung über den Stößel 29 sowohl eine Gleitlagerführung als auch eine Kugellagerbuchsenführung sein. Der Vorteil dieser Führung liegt darin, dass das Gehäuse relativ einfach gestaltet sein kann und eine Verschmutzung der Führung durch den innenliegenden Stößel wirksam verhindert wird. Ein weiterer Vorteil ist darin zu sehen, dass die Schubstange nicht an der Gehäusewand anliegt und die Membran damit nicht durchgescheuert werden kann. Durch genügend Spiel in der Führung kann die in Figur 4 dargestellte Unterdruckdose auch eine Kurbel antreiben, wie es für Unterdruckantriebe von Drehschiebern, beispielsweise an Ansaugsystemen von Brennkraftmaschinen üblich ist, ohne dass dazu ein zusätzliches Gelenk in der Schubstange notwendig ist. Dabei ist von Vorteil, dass die Führung am entferntesten Punkt vom Kurbeltrieb angebracht ist, dadurch wird die Winkelauslenkung der Schubstange minimiert.

## Patentansprüche

1. Unterdruckdose zur Erzeugung einer Hubbewegung aufgrund eines anliegenden Unterdrucks mit einem Gehäuse (12), einer darin angeordneten Feder (14), einer Membran (13) und einer an der Membran angeordneten Schubstange (15), **dadurch gekennzeichnet, dass** die Schubstange (15) an der Membran (13) zentriert ist und an dem Gehäuse der Unterdruckdose über eine Längsführung (18) gelagert ist und dass das Gehäuse (12, 32) einen Lagerstift (29) aufweist und dieser Lagerstift (29) in eine Bohrung (30) der Schubstange (15, 31) eingreift und die Längsführung bildet.

2. Unterdruckdose nach einem der vorherigen Ansprüche, **dadurch gekennzeichnet, dass** die Schubstange durch ein Dehnstoffelement gebildet ist.

3. Unterdruckdose nach einem der vorherigen Ansprüche, **dadurch gekennzeichnet, dass** an der Schubstange eine Gelenk angeordnet ist zum Antrieb einer Kurbel oder zum Ausführen einer Schwenkbewegung.

4. Unterdruckdose nach einem der vorherigen Ansprüche, **dadurch gekennzeichnet, dass** das Gehäuse aus Kunststoff besteht und zweiteilig aufgebaut ist, wobei die beiden Teile miteinander verschweißt sind und im Verbindungsbereich die Membran eingebettet ist.

## Claims

1. Vacuum unit for creating a stroke movement due to an applied vacuum, said vacuum unit having a housing (12), a spring (14) that is disposed in the said housing, a diaphragm (13) and a driving rod (15) that is disposed on the diaphragm, **characterised in that** the driving rod (15) is centred on the diaphragm (13) and is mounted on the housing of the vacuum unit via a longitudinal guiding means (18) and **in that** the housing (12, 32) includes a bearing pin (29) and this bearing pin (29) engages in a bore (30) of the driving rod (15, 31) and forms the longitudinal guiding means.

2. Vacuum unit according to one of the preceding claims, **characterised in that** the driving rod is formed by a thermally expandable element.

3. Vacuum unit according to one of the preceding claims, **characterised in that** a hinged joint is disposed on the drive rod to drive a crank or to accomplish a pivotal movement.

4. Vacuum unit according to one of the preceding claims, **characterised in that** the housing is produced from plastics material and is in two parts, wherein the two parts are welded together and the diaphragm is embedded into the connecting region.

## Revendications

1. Chambre à dépression pour générer un mouvement linéaire par une dépression, comprenant un boîtier (12), un ressort (14) disposé dans celui-ci, une membrane (13) et une bielle (15) disposée au niveau de la membrane,
**caractérisée en ce que**
la bielle (15) est centrée au niveau de la membrane (13) et logée au niveau du boîtier de la chambre à dépression par un guidage longitudinal (18), et le boîtier (12, 32) présente un tenon (29) engagé dans un alésage (30) de la bielle (15, 31) et formant le guidage longitudinal.

2. Chambre à dépression selon l'une des revendications précédentes,
**caractérisée en ce que**
la bielle est formée par un élément expansible.

3. Chambre à dépression selon l'une des revendications précédentes,
**caractérisée en ce qu'**
une articulation est disposée au niveau de la bielle pour l'entraînement d'une manivelle ou pour l'exécution d'un mouvement de pivotement.

4. Chambre à dépression selon l'une des revendications précédentes,
**caractérisée en ce que**
le boîtier se compose de matière plastique et est conçu en deux parties, les deux parties étant soudées entre elles et la membrane étant intégrée dans la zone de liaison.
